# EUROPÄISCHE PATENTSCHRIFT

(11) **EP 1 383 987 B1**
(45) Veröffentlichungstag und Bekanntmachung des Hinweises auf die Patenterteilung: **04.01.2006**
(21) Anmeldenummer: 02719599.9
(22) Anmeldetag: 30.04.2002
(51) Int. Cl.: F01D 21/04

(54) **BERSTSCHUTZVORRICHTUNG FÜR RADIALVERDICHTER VON TURBOLADERN**
BURST PROTECTION DEVICE FOR RADIAL COMPRESSORS PERTAINING TO TURBOCHARGERS
DISPOSITIF DE PROTECTION EN CAS D'ECLATEMENT POUR COMPRESSEUR RADIAL DE TURBOCOMPRESSEURS

(30) Priorität: 04.05.2001 CH 816012001
(43) Veröffentlichungstag der Anmeldung: 28.01.2004
(73) Patentinhaber: ABB Turbo Systems AG, 5400 Baden (CH)
(72) Erfinder: HOU, Zhanjun, CH-5422 Obererendingen (CH); BÄTTIG, Josef, CH-5704 Egliswil (CH)
(74) Vertreter: ABB Patent Attorneys
(86) Internationale Anmeldenummer: PCT/CH2002/000238
(87) Internationale Veröffentlichungsnummer: WO 2002/090722

(56) Entgegenhaltungen:
- EP-A- 0 908 629
- EP-A- 1 022 438
- US-A- 6 059 523
- US-B1- 6 264 424

## Beschreibung

### Technisches Gebiet

Die Erfindung betrifft eine Berstschutzvorrichtung eines Radialverdichters eines Turboladers, wie sie durch die Merkmale des Oberbegriffes des Anspruchs 1 beschrieben ist sowie einen Turbolader gemäss den Merkmalen des Oberbegriffes des Anspruchs 9.

### Stand der Technik

Mit den zunehmenden Anforderungen an Abgasturbolader hinsichtlich der Druckverhältnisse ist auch die Gefahr des Verdichterradberstens in Folge der immensen Fliehkräfte gestiegen. Ein Verdichterradbersten stellt für die sich in der Umgebung des Turboladers befindlichen Menschen und Gegenstände eine erhebliche Gefahr dar, da die Bruchstücke des Verdichterrades mit ihrer grossen kinetischen Energie die Aussenwände des Abgasturboladers durchschlagen können. Umherfliegende Bruchstücke können für Menschen tödlich sein und an benachbarten Anlagen erheblichen Schaden anrichten.

Um das Durchschlagen der Aussenwände des Turboladers durch in radialer Richtung weggeschleuderte Bruchstücke zu verhindern, sind verschiedene Vorschläge gemacht worden. Beispielsweise hat man für die das Verdichterrad radial nach aussen umgebenden Gehäuseteile grösserer Wanddicken vorgesehen. Oder man hat zusätzliche Berstschutzringe, wie sie z.B. auch in DE-A-196 40 654 und US-4,955,192 und WO-92/07180 für Radialturbinen vorgeschlagen werden, im Bereich um das Verdichterrad angeordnet.

In EP-0 908 629 ist vorgeschlagen worden, an einem Diffusorflansch eines Verdichterrades, der sich zwischen dem Verdichterrad und Turbinenrad befindet und der im äusseren Bereich mit dem Verdichtergehäuse und im inneren Bereich mit dem Lagergehäuse verbunden ist, eine Sollbruchstelle in Form einer kreisförmigen Rille zwischen dem inneren und äusseren Bereich vorzusehen, so dass im Falle eines Berstens des Verdichterrades in radialer Richtung beschleunigte Bruchstücke nicht das Verdichtergehäuse durchschlagen können. Ein axiales Herausschleudern von Bruchstücken wird durch die Sollbruchstelle nicht verhindert.

Beim Bersten des Radialverdichters wirkt das Verdichterrad aber wie ein Keil zwischen einem stromab im Strömungskanal dem Verdichterrad benachbarten Verdichterdiffusor und einer den Strömungskanal radial aussen im Bereich über den Laulschaufeln des Verdichters begrenzenden Einsatzwand. Dadurch entsteht neben der grossen in radialer Richtung wirkenden Kraft auch eine grosse in axialer Richtung wirkende Kraft. Diese in axialer Richtung wirkende Kraft wird durch die Einsatzwand auf das Verdichtergehäuse übertragen und weiter auf die Verbindung zwischen Verdichtergehäuse und einem vorgeschalteten Bauteil, wie z.B. einen Ansaugstutzen oder einen Filterschalldämpfer. Oft kann die Verbindung zwischen Verdichtergehäuse und vorgeschaltetem Bauteil, welche meist eine Schraubverbindung ist, diesen grossen axialen Kräften nicht standhalten und Teile des Verdichtergehäuses sowie das vorgeschaltete Bauteil werden axial weggeschleudert. Der hierdurch bestehenden Gefahr für Menschen und benachbarte Anlagen vermögen die obengenannten Massnahmen nicht entgegenzuwirken.

### Darstellung der Erfindung

Aufgabe der vorliegenden Erfindung ist es daher, einen Turbolader mit Radialverdichter zur Verfügung zu stellen, bei dem im Falle eines Verdichterberstens ein axiales Wegschleudern von Gehäuseteilen oder am Verdichtergehäuse befestigten Teilen verhindert wird.

Diese Aufgabe wird gelöst durch einen Turbolader gemäss den Merkmalen des Anspruches 9 sowie durch eine Berstschutzvorrichtung eines Radialverdichters eines Turboladers gemäss den Merkmalen des Anspruches 1.

Die erfindungsgemässe Berstschutzvorrichtung eines Radialverdichters eines Turboladers weist einen Strömungskanal auf, der über den Laufschaufeln des Verdichterrades durch eine Einsatzwand radial nach aussen begrenzt wird. Die Einsatzwand weist über den Laufschaufeln oder weiter stromab eine Sollbruchstelle auf. Im Falle eines Verdichterradberstens wird ein Teil der axialen Kräfte durch das kontrollierte Brechen der Einsatzwand an der Sollbruchstelle aufgenommen. Zudem wird der Kraftfluss über die Einsatzwand auf ein die Einsatzwand radial aussen umgebendes Gehäuseteil und weiter auf eine Verbindung zwischen Verdichtergehäuse und vorgeschaltetem Bauteil, wie z.B. einen Ansaugstutzen oder einen Filterschalldämpfer durch den Bruch der Einsatzwand unterbrochen. Die Verbindung zwischen Verdichtergehäuse und vorgeschaltetem Bauteil wird nicht zerstört und die einzelnen Teile können nicht mehr axial weggeschleudert werden. Die Einsatzwand ist radial von einer Innenwand des Verdichtergehäuses umgeben und weist wenigstens einen ersten, sich konisch stromauf verjüngenden Abschnitt auf, wobei dieser Abschnitt etwa auf der Höhe der Sollbruchstelle der Einsatzwand beginnt und dort einen Anfangsradius aufweist, der etwa gleich gross oder etwas grösser als der Radius der Einsatzwand an der Sollbruchstelle ist. Das abbrechende Teil der Einsatzwand, das sich wegen der Aufnahme eines grossen Teils der axialen, kinetischen Energie in axialer Richtung bewegt, wird durch diesen konisch sich stromauf in Achsrichtung verjüngenden ersten Abschnitt der Innenwand in seiner axialen Bewegung gebremst. Durch Verformung dieses Abschnittes der Innenwand und durch Reibungsverluste wird axiale kinetische Energie vernichtet.

In einer besonders bevorzugten Ausführungsform ist die Sollbruchstelle im Bereich zwischen den Laufschaufeln des Verdichterrades und stromab benachbarten Leitschaufeln eines Verdichterdiffusors angeordnet. Diese Anordnung der Sollbruchstelle führt zur Aufnahme des grössten Teils der axialen Energie im abbrechenden Teil der Einsatzwand.

Vorzugsweise ist die Sollbruchstelle in Form einer Kerbe ausgestaltet. Dies ist einfach in der Herstellung, kostengünstig und erlaubt einen sehr definierten Bruch der Einsatzwand.

Als besonders günstig hat es sich herausgestellt, den ersten, konisch sich stromauf verjüngenden Abschnitt der Innenwand mit einer Steigung im Bereich etwa zwischen 5° und 20° auszugestalten. Auf diese Weise kann ein grosser Teil der axialen, kinetischen Energie vernichtet und gleichzeitig gewährleistet werden, dass sich die Innenwand nur verformt und nicht durchschlagen wird.

Sehr vorteilhaft ist es, wenn sich an den ersten, konisch sich stromauf verjüngenden Abschnitt weitere konische sich stromauf verjüngende Abschnitte mit vorzugsweise unterschiedlichen Steigungen anschliessen. Dies erlaubt jeweils eine Optimierung zwischen der im Bruchstück der Einsatzwand noch vorhandenen axialen, kinetischen Energie und der Vernichtung dieser kinetischen Energie durch Reibung und durch Verformung der Innenwand.

Als sehr vorteilhaft in diesem Sinne hat es sich herausgestellt die Steigung eines zweiten, sich an den ersten Abschnitt anschliessenden, sich stromauf konisch verjüngender Abschnitts im Bereich von 30° bis 50° zu wählen.

In einer besonders bevorzugten Ausführungsform sind radial von der Einsatzwand nach aussen abstehende Bremselemente vorgesehen, die im Falle des Verdichterradberstens mit weiteren konisch sich stromauf verjüngenden Abschnitten der Innenwand zusammenwirken. Damit kann gleichzeitig an mehreren Orten durch Reibung und durch Verformung der Innenwand axiale, kinetische Energie, die in dem abgebrochenen Teil der Einsatzwand gespeichert ist, vernichtet werden.

Ebenfalls sehr vorteilhaft ist es einen oder mehrere der konisch sich stromauf verjüngenden Abschnitte als von der Innenwand radial nach innen abstehende Bremsnasen auszugestalten. Die Bremsnasen können Verformt werden ohne, dass dies eine verformende Wirkung auf die benachbarten konischen Abschnitte hat.

Ein erfindungsgemässer Turbolader mit einem Radialverdichter, der eine oben beschriebene erfindungsgemässe Berstschutzvorrichtung aufweist, stellt im Falle eines Verdichterradberstens eine geringere Gefahr für sich beim Turbolader aufhaltende Menschen und benachbarte Anlagen dar.

### Kurze Beschreibung der Zeichnungen

Im folgenden wird der Erfindungsgegenstand anhand von zwei bevorzugten Ausführungsbeispielen, welche in den beiliegenden Zeichnungen dargestellt sind, näher erläutert. Es zeigen rein schematisch:
- Fig. 1: im Schnitt entlang seiner Maschinenachse einen Teil einer Verdichterseite eines Turboladers mit Radialverdichter gemäss dem Stand der Technik;
- Fig. 2: im Schnitt entlang seiner Maschinenachse einen Teil einer Verdichterseite eines erfindungsgemässen Turboladers mit einer erfindungsgemässen Berstschutzvorrichtung; und
- Fig. 3: analog zu der Darstellung in Fig. 2 eine weitere Ausführungsform der erfindungsgemässen Berstschutzvorrichtung.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen. Die beschriebene Ausführungsform steht beispielhaft für den Erfindungsgegenstand und hat keine beschränkende Wirkung.

### Wege zur Ausführung der Erfindung

Figur 1 zeigt im Schnitt entlang seiner Maschinenachse 10 einen verdichterseitigen Ausschnitt eines Turboladers mit einem Radialverdichter 12. Der Radialverdichter 12 weist ein auf einer Welle 13 gelagertes Verdichterrad 14 mit Laufschaufeln 16 auf. Die Laufschaufeln 16 ragen in einen Strömungskanal, der durch Pfeile 18 markiert ist. Dieser Strömungskanal 18 wird zumindest im Bereich über den Laufschaufeln 16 radial nach aussen durch eine Einsatzwand 20 begrenzt. Die Einsatzwand 20 erstreckt sich einerseits axial begrenzt den Gaseintrittsbereich radial nach aussen, geht dann in einen den Konturen der Laufschaufeln angepassten Bereich über und bildet schliesslich mit einem sich etwa radial erstreckenden Bereich eine äussere Begrenzungswand des Strömungskanals 18 im Bereich eines stromab der Laufschaufeln 16 angeordneten Verdichterdiffusors 22. Der Verdichterdiffusor 22 weist Leitschaufeln 40 auf und ist mittels einer Schraube 23 einerseits mit der Einsatzwand 20 anderseits mit einem das Verdichterrad 14 umgebenden Verdichtergehäuse 24 verbunden. Das Verdichtergehäuse 14 weist einen äusseren Gehäuseteil 26 und eine Innenwand 28 auf. Die Innenwand 28 schliesst direkt an die den sich radial erstreckenden Bereich der Einsatzwand 20 an und umgibt radial aussen den sich axial erstreckenden Bereich der Einsatzwand 20. Das Verdichtergehäuse 24, ist gaseinlassseitig mit Hilfe einer Verbindung 30, die hier in Form einer Schraubverbindung ausgestaltet ist, mit einem vorgeschalteten Bauteil 32 verbunden. Dieses vorgeschaltete Bauteil 32 kann beispielsweise ein Ansaugstutzen oder ein Filterschaldämpfer sein.

Im Falle eines Verdichterberstens wirkt das Verdichterrad 14 wie ein Keil zwischen dem Verdichterdiffusor 22 und der Einsatzwand 20. Die dadurch entstehenden, grossen axialen Kräfte werden bei diesem Radialverdichter 12 durch die Einsatzwand 20 auf die Innenwand 28 und weiter auf die Verbindung 30 übertragen. Bei zu grossen axialen Kräften hält die Verbindung 30 der plötzlichen Belastung nicht stand und das vorgeschaltete Bauteil 32 sowie die Innenwand 28 und die Einsatzwand 20 werden axial weggeschleudert.

Bei einem erfindungsgemässe Turbolader mit Radialverdichter, von dem ein Teil der Verdichterseite analog zu der Darstellung in Fig. 1 in Fig. 2 gezeigt ist, kann dies nicht passieren. Der Radialverdichter 12 mit dem Verdichterrad 14 den Laufschaufeln 16, der Einsatzwand 20, dem Verdichterdiffusor 22 und das Verdichtergehäuse 24, 26, 28 samt dem vorgeschalteten Bauteil 32 ist prinzipiell gleich aufgebaut, wie bei dem Turbolader aus dem Stand der Technik gezeigt in Fig. 1. Im Gegensatz zum Stand der Technik weist der erfindungsgemässe Turbolader für den Radialverdichter 12 aber eine Berstschutzvorrichtung 34 auf, die ein axiales Wegschleudern von Gehäuseteilen 28, der Einsatzwand 20 und vorgeschalteten Bauteilen 32 verhindert.

Die Berstschutzvorrichtung 34 umfasst die Einsatzwand 20, die den Strömungskanal 18 über den Laufschaufeln 16 des Verdichterrades 14 radial nach aussen begrenzt, wobei die Einsatzwand eine Sollbruchstelle 36 aufweist. Diese Sollbruchstelle 36 ist in dem in Fig. 2 gezeigten Beispiel im Bereich 38 zwischen dem sich axial und dem sich radial erstreckenden Bereich der Einsatzwand 20, und zwar zwischen den Laufschaufeln 16 des Verdichterrades 14 und den Leitschaufeln 40 des Verdichterdiffusors 22 angeordnet. Die Innenwand 28 weist in ihrem an den sich radial erstreckenden Bereich der Einsatzwand 20 anschliessenden Teil einen Anfangsradius Ra auf der etwa so gross oder etwas grösser ist wie der Radius Re der Einsatzwand 20 im Bereich der Sollbruchstelle 36. Von diesem Anfangsradius Ra aus verjüngt sich die Innwand 28 in einem ersten sich konisch stromauf verjüngenden Abschnitt 42 mit einer Steigung von etwa 5°. In einem zweiten, sich stromauf konisch verjüngenden Abschnitt 44, der sich stromauf an den ersten Abschnitt 42 anschliesst, verjüngt sich die Innenwand 28 mit einer Steigung von etwa 40°. Es sind noch weitere, sich konisch stromauf verjüngende Abschnitte 46 der Innwand 28 vorgesehen, die mit radial nach aussen von der Einsatzwand 20 abstehenden Bremselementen 48 zusammenwirken.

In Fig. 3 ist eine weitere Ausführungsform der erfindungsgemässe Berstschutzvorrichtung 34 dargestellt, bei der mehrere, der sich stromauf konisch verjüngenden Abschnitte 44, 46 als von der Innwand 28 radial nach innen abstehende Bremsnasen 50 ausgebildet sind.

Natürlich kann die Sollbruchstelle 36 auch an einer anderen Stelle im Bereich über den Laufschaufeln, zwischen dem sich axial und dem sich radial erstreckenden Bereich der Einsatzwand 20 oder sogar im stromauf gelegenen Bereich des sich radial erstreckenden Bereichs der Einsatzwand 20 angeordnet sein. Wenn nicht allzu grosse axiale Kräfte erwartet werden, ist es möglich nur die Sollbruchstelle 36 in der Einsatzwand 20 vorzusehen. Die konischen Steigungen der Innenwand können für den ersten Abschnitt 42 etwa im Bereich zwischen 5° und 30° und in den weiteren Abschnitten 44, 46 etwa im Bereich zwischen 5° und 50° liegen. Bremselemente 48 und Bremsnasen 50 sind vorzugsweise einstückig mit der Einsatzwand 20 bzw. mit der Innenwand 28 ausgebildet, wie dies in den Fig. 2 und 3 gezeigt ist. Sie können aber auch als separate Bauteile ausgeführt sein.

### Bezugszeichenliste

- 10: Maschinenachse
- 12: Radialverdichter
- 13: Welle
- 14: Verdichterrad
- 16: Laufschaufel
- 18: Strömungskanal
- 20: Einsatzwand
- 22: Verdichterdiffusor
- 23: Schraube
- 24: Verdichtergehäuse
- 26: äusseres Gehäuseteil
- 28: Innenwand
- 30: Verbindung
- 32: vorgeschaltetes Bauteil
- 34: Berstschutzvorrichtung
- 36: Sollbruchstelle
- 38: stromab gelegener Bereich
- 40: Leitschaufel
- 42: erster Abschnitt
- 44: zweiter Abschnitt
- 46: weitere Abschnitte
- 48: Bremselement
- 50: Bremsnase

## Patentansprüche

1. Berstschutzvorrichtung eines Radialverdichters eines Turboladers mit einer einen Strömungskanal über den Laufschaufeln des Verdichterrades radial aussen begrenzenden Einsatzwand (20), die radial von einer Innenwand (28) eines Verdichtergehäuses (24) umgeben ist, **dadurch gekennzeichnet, dass** die Einsatzwand (20) eine Sollbruchstelle (36) aufweist und die Innenwand (28) wenigstens einen ersten, sich konisch stromauf verjüngenden Abschnitt (42) aufweist, der etwa auf der Höhe der Sollbruchstelle (36) der Einsatzwand (20) beginnt und zwar mit einem Anfangsradius (Ra), der etwa gleich gross oder etwas grösser als der Radius (Re) der Einsatzwand (20) an der Sollbruchstelle (36) ist.

2. Berstschutzvorrichtung nach Anspruch 1, **dadurch gekennzeichnet, dass** die Sollbruchstelle (36) im Bereich (38) zwischen einem sich axial erstreckenden Bereich und einem sich radial erstreckenden Bereich der Einsatzwand (20) angeordnet ist.

3. Berstschutzvorrichtung nach Anspruch 1, **dadurch gekennzeichnet, dass** die Sollbruchstelle (36) im Bereich zwischen den Laufschaufeln (16) des Verdichterrades (14) und den Leitschaufeln (40) des Verdichterdiffusors (22) angeordnet ist.

4. Berstschutzvorrichtung nach einem der Ansprüche 1 bis 3, **dadurch gekennzeichnet, dass** die Sollbruchstelle (36) in Form einer Kerbe ausgestaltet ist.

5. Berstschutzvorrichtung nach einem der Ansprüche 1 bis 4, **dadurch gekennzeichnet, dass** die Innenwand (28) weitere konisch sich stromauf verjüngenden Abschnitte (44, 46) aufweist.

6. Berstschutzvorrichtung nach Anspruch 5, **dadurch gekennzeichnet, dass** die Abschnitte (42, 44, 46) unterschiedlichen Steigungen aufweisen.

7. Berstschutzvorrichtung nach einem der Ansprüche 5 oder 6, **dadurch gekennzeichnet, dass** die weiteren konisch sich stromauf verjüngende Abschnitte (44, 46) der Innenwand (28) im Falle des Verdichterradberstens mit radial von der Einsatzwand (20) nach aussen abstehenden Bremselementen (48) zusammenwirken.

8. Berstschutzvorrichtung nach einem der Ansprüche 5 bis 7, **dadurch gekennzeichnet, dass** die konisch sich stromauf verjüngenden Abschnitte (42, 44, 46) durch von der Innenwand (28) radial nach innen abstehende Bremsnasen (50) gebildet werden.

9. Turbolader mit einem Radialverdichter, dessen Verdichterrad mit seinen Laufschaufeln in einen Strömungskanal hineinragt, der radial nach aussen zumindest über den Laufschaufeln durch eine Einsatzwand begrenzend ist, **dadurch gekennzeichnet, dass** eine Berstschutzvorrichtung (34) gemäss einem der Ansprüchen 1 bis 8 vorgesehen ist.

## Claims

1. Burst-protection arrangement of a radial-flow compressor of a turbocharger, having an insert wall (20) defining a flow passage radially on the outside above the moving blades of the compressor impeller, the insert wall (20) being surrounded radially by an inner wall (28) of a compressor casing (24), **characterized in that** the insert wall (20) has a predetermined breaking point (36) and the inner wall (28) has at least one first section (42) which narrows conically upstream and which starts approximately at the level of the predetermined breaking point (36) of the insert wall (20), to be precise with an initial radius (Ra) which is approximately the same size as or slightly larger than the radius (Re) of the insert wall (20) at the predetermined breaking point (36).

2. Burst-protection arrangement according to Claim 1, **characterized in that** the predetermined breaking point (36) is arranged in the region (38) between an axially extending region and a radially extending region of the insert wall (20).

3. Burst-protection arrangement according to Claim 1, **characterized in that** the predetermined breaking point (36) is arranged in the region between the moving blades (16) of the compressor impeller (14) and the guide blades (40) of the compressor diffuser (22).

4. Burst-protection arrangement according to one of Claims 1 to 3, **characterized in that** the predetermined breaking point (36) is designed in the form of a notch.

5. Burst-protection arrangement according to one of Claims 1 to 4, **characterized in that** the inner wall (28) has further sections (44, 46) which narrow conically upstream.

6. Burst-protection arrangement according to Claim 5, **characterized in that** the sections (42, 44, 46) have different slopes.

7. Burst-protection arrangement according to one of Claims 5 or 6, **characterized in that** the further sections (44, 46) of the inner wall (28) which narrow conically upstream, in the event of the compressor impeller bursting, interact with braking elements (48) projecting radially outward from the insert wall (20).

8. Burst-protection arrangement according to one of Claims 5 to 7, **characterized in that** the sections (42, 44, 46) narrowing conically upstream are formed by braking lugs (50) projecting radially inwards from the inner wall (28).

9. Turbocharger having a radial-flow compressor whose compressor impeller projects with its moving blades into a flow passage which is defined radially on the outside, at least above the moving blades, by an insert wall, **characterized in that** a burst-protection arrangement (34) according to one of Claims 1 to 8 is provided.

## Revendications

1. Dispositif de protection en cas d'éclatement d'un compresseur radial d'un turbocompresseur, comprenant une paroi de charge (20) limitant radialement à l'extérieur un canal d'écoulement au-dessus des aubes mobiles du rotor du compresseur, qui est entourée radialement par une paroi intérieure (28) d'un carter de compresseur (24), **caractérisé en ce que** la paroi de charge (20) présente un point destiné à la rupture (36) et la paroi intérieure (28) présente au moins une première portion (42) se rétrécissant coniquement vers l'amont, qui commence approximativement à la hauteur du point destiné à la rupture (36) de la paroi de charge (20) et ce avec un rayon initial (Ra) qui est approximativement égal ou un peu supérieur au rayon (Re) de la paroi de charge (20) au niveau du point destiné à la rupture (36).

2. Dispositif de protection en cas d'éclatement selon la revendication 1, **caractérisé en ce que** le point destiné à la rupture (36) est disposé dans la région (38) entre une région s'étendant axialement et une région s'étendant radialement de la paroi de charge (20).

3. Dispositif de protection en cas d'éclatement selon la revendication 1, **caractérisé en ce que** le point destiné à la rupture (36) est disposé dans la région entre les aubes mobiles (16) de la roue de compresseur (14) et les aubes directrices (40) du diffuseur du compresseur (22).

4. Dispositif de protection en cas d'éclatement selon l'une quelconque des revendications 1 à 3, **caractérisé en ce que** le point destiné à la rupture (36) est configuré en forme d'entaille.

5. Dispositif de protection en cas d'éclatement selon l'une quelconque des revendications 1 à 4, **caractérisé en ce que** la paroi intérieure (28) présente d'autres portions se rétrécissant coniquement vers l'amont (44, 46).

6. Dispositif de protection en cas d'éclatement selon la revendication 5, **caractérisé en ce que** les portions (42, 44, 46) présentent des pentes différentes.

7. Dispositif de protection en cas d'éclatement selon la revendication 5 ou 6, **caractérisé en ce que** les autres portions se rétrécissant coniquement vers l'amont (44, 46) de la paroi intérieure (28) coopèrent en cas d'éclatement de la roue de compresseur avec des éléments de freinage (48) saillant radialement vers l'extérieur depuis la paroi de charge (20).

8. Dispositif de protection en cas d'éclatement selon l'une quelconque des revendications 5 à 7, **caractérisé en ce que** les portions se rétrécissant coniquement vers l'amont (42, 44, 46) sont formées par des nez de freinage (50) saillant radialement vers l'intérieur depuis la paroi intérieure (28).

9. Turbocompresseur comprenant un compresseur radial, dont la roue de compresseur pénètre avec ses aubes mobiles dans un canal d'écoulement qui est limité radialement vers l'extérieur au moins au-dessus des aubes mobiles par une paroi de charge, **caractérisé en ce que** l'on prévoit un dispositif de protection en cas d'éclatement (34) selon l'une quelconque des revendications 1 à 8.
